# EUROPÄISCHE PATENTSCHRIFT

(11) **EP 1 463 911 B1**
(45) Veröffentlichungstag und Bekanntmachung des Hinweises auf die Patenterteilung: **27.07.2016**
(21) Anmeldenummer: 02782625.4
(22) Anmeldetag: 19.12.2002
(51) Int. Cl.: F23R 3/28

(54) **BRENNER MIT GESTUFTER BRENNSTOFFEINSPRITZUNG**
BURNER WITH SEQUENTIAL FUEL INJECTION
BRULEUR PRESENTANT UNE INJECTION DE COMBUSTIBLE ETAGEE

(30) Priorität: 24.12.2001 DE 10164099
(43) Veröffentlichungstag der Anmeldung: 06.10.2004
(73) Patentinhaber: ALSTOM Technology Ltd, 5401 Baden (CH)
(72) Erfinder: FLOHR, Peter, CH-5413 Birmenstorf (CH); PASCHEREIT, Christian, Oliver, D-14109 Berlin (DE)
(74) Vertreter: Bernotti, Andrea
(86) Internationale Anmeldenummer: PCT/CH2002/000714
(87) Internationale Veröffentlichungsnummer: WO 2003/056241

(56) Entgegenhaltungen:
- EP-A- 1 001 214
- WO-A-01/96785
- WO-A-02/052201
- DE-A- 19 545 310
- DE-A- 19 809 364

## Beschreibung

### TECHNISCHES GEBIET

Die vorliegende Erfindung betrifft einen Brenner, z.B. einen Doppelkegelbrenner, mit besonderer Einspritzung von Brennstoff in den Verbrennungsluftstrom, bei welcher die Ausbildung von thermoakustischen Schwingungen weitgehend vermieden wird. Ausserdem betrifft die vorliegende Erfindung eine Brennstofflanze für einen derartigen Brenner sowie ein Verfahren zum Betrieb eines Vormischbrenners, welches die Ausbildung von thermoakustischen Schwingungen vermindert.

### STAND DER TECHNIK

Bei Brennern, welche flüssigen oder gasförmigen Brennstoff einem Brennraum zuführen, wo der Brennstoff an einer Flammfront verbrennt, treten häufig sogenannte thermoakustische Schwankungen auf. Dies insbesondere dann, wenn die Brenner mit hohen Luftzahlen betrieben werden. So auch z.B., aber nicht ausschliesslich, beim sehr erfolgreich eingesetzten sogenannten Doppelkegelbrenner, wie er in der EP 0 321 809 beschrieben ist. Ebenfalls treten derartige thermoakustische Vibrationen bei Vormischbrennern mit nachgeschalteter Mischstrecke, wie sie beispielsweise in der EP 0 704 657 beschrieben werden, auf. Neben der strömungstechnischen Stabilität sind Mischungsbruchschwankungen ein Hauptgrund für das Auftreten von derartigen thermoakustischen Instabilitäten. Strömungsmechanische Instabilitätswellen, die am Brenner entstehen, führen zur Ausbildung von Wirbeln (kohärente Strukturen), die die Verbrennung beeinflussen und zu periodischer Wärmefreisetzung mit den damit verbundenen Druckschwankungen führen können. Die fluktuierende Luftsäule im Brenner führt zu Schwankungen im Mischungsbruch mit den damit verbundenen Schwankungen in der Wärmefreisetzung. Solche Schwankungen können ausserdem durch alternierende Flammenfrontpositionen hervorgerufen werden.

Ein weiterer Anregungsmechanismus für thermoakustische Schwingungen ist gegeben, wenn bei richtiger Phasenlage (das sogenannte Rayleigh Kriterium muss erfüllt sein, siehe unten) lokale Schwankungen in der Wärmefreisetzung mit Schwankungen im Mischungsbruch über die fluktuierende Luftsäule im Brenner gekoppelt sind.

Häufig sind in solchen Brennern mehrere Brennstoffeinspritzdüsen vorgesehen, die in Gruppen angeordnet sind, um so in verschiedenen Lastbereichen eine stabile Verbrennung zu gewährleisten, z. B. besondere Pilotierungsdüsen für den unteren Lastbereich. Dabei kann sich die Flammenlage je nach Art der Pilotierung deutlich verschieben, und in einem solchen Fall kann es in Übergangsbereichen zu thermoakustischen Schwankungen auch durch periodische Veränderung der Flammenfrontpositionen kommen.

Diese thermoakustischen Schwingungen stellen eine Gefahr für jede Art von Verbrennungsanwendung dar. Sie führen zu Druckschwingungen hoher Amplitude, zu einer Einschränkung des Betriebsbereiches und können die Schadstoffemissionen erhöhen. Dies trifft insbesondere für Verbrennungssysteme mit geringer akustischer Dämpfung zu, wie z. B. Ringbrennkammern mit schallharten Wänden. Um in Bezug auf Pulsationen und Emissionen eine hohe Leistungskonversion über einen weiten Betriebsbereich zu ermöglichen, kann eine aktive Kontrolle der Verbrennungsschwingungen notwendig sein.

Kohärente Strukturen spielen eine entscheidende Rolle bei Mischungsvorgängen zwischen Luft und Brennstoff. Die Dynamik dieser Strukturen beeinflusst demzufolge die Verbrennung und damit die Wärmefreisetzung. Durch Beeinflussung der Scherschicht zwischen dem Frischgasgemisch und dem rezirkulierten Abgas ist eine Kontrolle der Verbrennungsinstabilitäten möglich (z. B. Paschereit et al., 1998, "Structure and Control of Thermoacoustic Instabilities in a Gas-turbine Burner", Combustion, Science & Technology, Vol. 138, 213-232). Eine Möglichkeit dazu ist die akustische Anregung (EP 0 918 152 A1).

Durch Brennstoffstaging lässt sich die Flammenposition beeinflussen und damit der Einfluss von Strömungsinstabilitäten als auch Zeitverzugseffekten vermindern (z.B. in der EP 0 999 367 A1 beschrieben). Ein weiteres Verfahren mit mehreren Brennstofföffnungen beschreibt die WO0196785A1, mit wenigstens einer ersten Kraftstoffversorgung mit einer ersten Gruppe von Brennstoff-Austrittsöffnungen für eine erste Menge an Vormischbrennstoff, wobei die erste Gruppe von Brennstoff-Auslässen im Wesentlichen in Richtung einer Brennerachse angeordnet ist, und zumindest eine zweite Brennstoffzufuhr mit einer zweiten Gruppe von Brennstoff-Auslässen für eine zweite Menge an Vormischbrennstoff, wobei die zweite Gruppe von Brennstoff-Austrittsöffnungen im Wesentlichen in Richtung der Brennerachse angeordnet ist.

Ein weiterer Mechanismus, der zu thermoakustischen Schwingungen führen kann, sind Schwankungen im Mischungsbruch zwischen Brennstoff und Luft.

### DARSTELLUNG DER ERFINDUNG

Der Erfindung liegt demnach die Aufgabe zugrunde, einen Brenner, Mittel zur Eindüsung von Brennstoff in einen Brenner, sowie ein Verfahren zum Betrieb eines Brenners anzugeben, bei welchem das Auftreten derartiger thermoakustischer Schwingungen vermindert oder sogar vermieden wird.

Diese Aufgabe wird durch ein Verfahren gemäß Anspruch 1 und einen Brenner gemäß Anspruch 5 gelöst.

Bei einem derartigen Brenner bzw. derartigen Verfahren werden thermoakustische Schwingungen erfindungsgemäss verringert oder sogar ganz vermieden, indem von der Brennerbasis in Richtung des Brennraums in den Innenraum ragende Mittel angeordnet sind, welche eine Eindüsung von Brennstoff über wenigstens zwei über die Länge der Mittel verteilte Brennstoffeindüsungslöcher in den Verbrennungsluftstrom erlauben, sodass die Verzugszeit zwischen Eindüsung des Brennstoffs und dessen Verbrennung an der Flammenfront einer, insbesondere systematisch variierenden, Verteilung entspricht, welche verbrennungsgetriebene Schwingungen im Vormischbetrieb vermeidet. Beim eingedüsten Brennstoff kann es sich dabei um flüssigen oder gasförmigen Brennstoff handeln.

Bei einem konventionellen Brenner ist erfahrungsgemäss für alle der über die Brennerlänge verteilten Brennstoffdüsen die Verzugszeit τ zwischen Eindüsungsort und effektiver Verbrennung an der Flammfront im Wesentlichen gleich. Man findet eine von der Ein düsungsposition unsystematische leichte Variation um einen Mittelwert. Dies führt dazu, dass sich thermoakustische Schwingungen leicht aufbauen können. Der Kern der Erfindung besteht nun also darin, den Brennstoff derart über im Innenraum angeordnete Mittel in den Verbrennungsluftstrom einzudüsen, dass sich keine im wesentlichen für alle über die Brennerlänge verteilten Brennstoffdüsen gleiche Verzugszeit τ zwischen Eindüsungsort und effektiver Verbrennung an der Flammfront einstellt, sondern dass die Verzugszeit eine über die Brennerlänge insbesondere systematisch variierende Verteilung annimmt.

Ein erste bevorzugte Ausführungsform des Brenners zeichnet sich dadurch aus, dass es sich bei den Mitteln um eine Brennstofflanze handelt, welche im wesentlichen auf der Achse des Brenners angeordnet ist, und welche insbesondere entlang ihrer Oberfläche Brennstoffeindüsungslöcher aufweist. Bevorzugt weist dabei die Brennstofflanze einen im wesentlichen zylindrischen Querschnitt auf, wobei die Brennstoffeindüsungslöcher sowohl in bezug auf die Länge der Brennstofflanze als auch in bezug auf deren umfangsmässige Anordnung auf der Brennstofflanze verteilt sind. In diesem Fall lässt sich bei entsprechender Wahl des Eindüsungsortes und der Brennstoffeindringtiefe die Verzugszeitsstreuung nahezu beliebig einstellen, so dass verschiedene Stromlinien gespiesen werden können. Über dieses zentrale, in den Innenraum ragende Rohr, welches z. B. aus koaxial ineinander verschachtelten Rohren, gebildet werden kann, kann in einfacher und effizienter Weise die gestufte Eindüsung vorgenommen werden. Wenn koaxial ineinander verschachtelte Rohre Anwendung finden, so kann z. B. im zentralen Rohr mit kleinstem Durchmesser der Pilotbrennstoff (gasförmig oder flüssig) zugeführt werden, da typischerweise eine Pilotdüse an der Spitze der Lanze angeordnet ist, und im äussersten Zwischenraum zwischen dem Rohr mit grössten Durchmesser und dem nächstinnenliegenden Rohr der Brennstoff, welcher im Vormischbetrieb durch die Brennstoffeindüsungslöcher in den Innenraum eingedüst werden soll. Mit anderen Worten kann vorteilhafterweise als Brennstofflanze die häufig bereits vorhandene Pilotlanze, welche für den pilotierten Betrieb des Brenners vorgesehen ist, nach leichter Modifikation zur Eindüsung von Brennstoff in gestufter Weise beim Vormischbetrieb verwendet werden. Dazu eignet sich insbesondere eine verlängerte Pilotlanze, wie sie beispielsweise in den Schriften EP-A2-0 778 445 für den Fall eines Doppelkegelbrenners und in WO 93/17279 sowie EP-A2-0 833 105 für Vormischbrenner ohne resp. mit nachgeschalteter Mischstrecke beschrieben werden.

Gemäss der vorliegenden ragen die Mittel weit in die Mischstrecke des Brenners hinein. Im wesentlichen ist die Länge der Brennstofflanze durch die Länge von Lanzenbasis bis zur Flammenposition in der Brennkammer im Vormischbetrieb beschränkt. Je weiter die Brennstofflanze in den Innenraum des Brenners hineinragt, desto weitere Verteilungen der Verzugszeit können erzielt werden. Je mehr Brennstoff im Verhältnis zum beispielsweise an Lufteintrittsschlitzen eingedüsten Brennstoff in verteilter Weise über die Brennstofflanze in den Verbrennungsluftstrom eingebracht werden kann, desto effizienter lassen sich thermoakustische Schwingungen vermeiden.

Gemäss einer weiteren bevorzugten Ausführungsform handelt es sich beim Brenner um einen Kegelbrenner, insbesondere um einen Doppelkegelbrenner, bei welchem der Brenner aus mindestens zwei aufeinander positionierten hohlen Teilkegelkörpern, welche in Strömungsrichtung eine zunehmende Kegelneigung aufweisen, und welche Teilkegelkörper zueinander versetzt angeordnet sind, so dass die Verbrennungsluft durch einen Spalt zwischen den Teilkegelkörpern in den Innenraum strömt, gebildet wird. Mit anderen Worten kann das erfindungsgemässe Konzept bei Brennern, wie sie beispielsweise in der EP-B1-0 321 809, der EP-A2-0 881 432 oder in ganz allgemeiner Form in der EP-A1-0 210 462 beschrieben sind, Anwendung finden.

Gemäss einer anderen bevorzugten Ausführungsform handelt es sich um einen Vierschlitzbrenner, Mit anderen Worten kann das erfindungsgemässe Konzept bei einem Brenner, wie er beispielsweise in der EP-A2-0 704 657 oder in der EP-A2-0 780 629 beschrieben ist, Anwendung finden.

Eine andere Ausführungsform des Brenners ist dadurch gekennzeichnet, dass die Brennstoffeindüsungslöcher in Gruppen aufgeteilt sind, wobei jeweils eine Gruppe von Brennstoffeindüsungslöchern derart angeordnet ist, dass alle Düsen der Gruppe einen bestimmten Bereich der Flammfront mit unterschiedlichem Zeitverzug speisen. Typischerweise ist es zum Beispiel möglich, an den Mitteln insgesamt 2n Brennstoffeindüsungslöcher vorzusehen, welche insbesondere in n Gruppen mit je 2 Düsen aufgeteilt sind und als Gruppen individuell angesteuert werden können.

Weitere bevorzugte Ausführungsformen des erfindungsgemässen Brenners sind in den abhängigen Ansprüchen beschrieben.

Die vorliegende Erfindung betrifft ausserdem ein Verfahren zur Einspritzung von Brennstoff in einen Brenner, gemäß Anspruch 1. Dabei wird Brennstoff wenigstens teilweise mittels von der Brennerbasis im wesentlichen in Richtung des Brennraums in den Innenraum ragende Mittel, welche eine Eindüsung von Brennstoff über wenigstens zwei über die Länge der Mittel verteilte Brennstoffeindüsungslöcher in den Verbrennungsluftstrom erlauben, eingedüst, so dass die Verzugszeit zwischen Eindüsung des Brennstoffs und dessen Verbrennung an der Flammenfront einer Verteilung entspricht, welche verbrennungsgetriebene Schwingungen im Vormischbetrieb vermeidet. Typischerweise liegt dabei der maximale Zeitverzug (τₘₐₓ) zwischen Eindüsungsort und Flammfront im Bereich von τₘₐₓ = 5-50 ms, und bei einer Strömungsgeschwindigkeit des Brennstoff/Luft-Gemisches im Innenraum im Bereich von 20-50 m/s liegt der maximale Zeitverzug (τₘₐₓ) im Bereich von τₘₐₓ = 5 - 15 ms.

Im erfindungsgemässen Verfahren wird der Brennstoff derart eingedüst, dass die Zeitverzugsverteilung über die Brennerlänge zum Brennerende hin vom Maximalwert τₘₐₓ um eine maximale Verzugsdifferenz Δτ im wesentlichen linear abnehmend zu einem Minimalwert beim Brennerende von τₘₐₓ - Δτ gestaltet ist. Die liegt Verzugsdifferenz Δτ im Bereich von 10-90% des Maximalwerts τₘₐₓ, insbesondere im Bereich von mehr als 50 % des Maximalwerts τₘₐₓ.

Weitere bevorzugte Ausführungsformen des erfindungsgemässen Verfahrens sind in den abhängigen Ansprüchen beschrieben.

### KURZE ERLÄUTERUNG DER FIGUREN

Die Erfindung soll nachfolgend anhand von Ausführungsbeispielen im Zusammenhang mit den Zeichnungen näher erläutert werden. Es zeigen:
- **Fig.1a**: einen konventionellen Doppelkegelbrenner mit typischer Brennstoffeindüsung;
- **Fig. 1b**: die bei einem Brenner nach Fig. 1a auftretende schematisierte Verzugszeitverteilung über die Brennerlänge;
- **Fig. 2**: eine lineare Verzugszeitverteilung;
- **Fig. 3**: eine zweidimensionale Stabilitätsanalyse von Verzugszeitverteilungen;
- **Fig. 4**: einen Doppelkegelbrenner mit im Innenraum des Brenners angeordneten Mitteln zur Eindüsung von Brennstoff;
- **Fig. 5**: einen Vierschlitzbrenner mit nachgeschalteter Mischstrecke mit im Innenraum des Brenners angeordneten Mitteln zur Eindüsung von Brennstoff.
- **Fig. 6**: eine erste Ausführungsform eines weiteren Brenners mit erfindungsgemässen zentralen Mitteln zur Eindüsung von Brennstoff und
- **Fig. 7**: eine zweite Ausführungsform eines weiteren Brenners mit erfindungsgemässen zentralen Mitteln zur Eindüsung von Brennstoff.

Es werden nur die für die Erfindung wesentlichen Elemente dargestellt. Gleiche Elemente werden in verschiedenen Figuren gleich bezeichnet.

### WEGE ZUR AUSFÜHRUNG DER ERFINDUNG

Beeinflusst man den Zeitverzug zwischen der Brennstoffeindüsung und der periodischen Wärmefreisetzung, d.h. der Flammfront, kann man die Verbrennungsinstabilitäten kontrollieren. Der Grundgedanke der Erfindung ist, den Zeitverzug τ zwischen der periodischen Wärmefreisetzung an der Flammfront und der Druckschwankung bei der Eindüsung zu stören, so dass das Rayleigh-Kriterium $G \left(x\right) = \frac{1}{T} {\int }_{0}^{T} pʹ \left(x, y\right) qʹ \left(x, t\right) dt < 0$ nicht mehr erfüllt ist, d.h. Wärmefreisetzung und Druckmaximum nicht mehr in Phase sind. Damit ist ein wesentlicher treibender Mechanismus für die Anregung von thermoakustischen Schwingungen unterbunden, da sonst bei entsprechendem Zeitverzug bzw. entsprechender Phasenlage die Druckfluktuationen an der Brennstoffeindüsung zu Variationen im Mischungsbruch und damit zu fluktuierender Wärmefreisetzung führen können. Die Darstellung des Rayleigh-Kriteriums nach Fouriertransformation im Frequenzbereich zeigt diesen Zusammenhang noch deutlicher: $G \left(x\right) = 2 \int \left|{S}_{pq}\left(x, f\right)\right| cos \left({φ}_{pq}\right) df$ wobei S_{pq} (x,f) das Kreuzspektrum zwischen Druckfluktuationen p' (x,t) und Fluktuationen der Wärmefreisetzung q' (x,t) darstellt und φ_{pq} die Phasendifferenz. Durch Wahl der korrekten Phasendifferenz zwischen Wärmefreisetzung (beeinflussbar durch den Zeitverzug) und dem Drucksignal kann der Rayleigh-Index auf G(x) < 0 eingestellt werden und damit ist das System gedämpft.

Es zeigt sich nun, dass der Zeitverzug vom Eindüsungsort bei den Brennstoffdüsen bis zur Flammfront bei bestehenden Vormischbrennem über die gesamte Eindüsungslänge des Vormischgases in bestimmten Betriebspunkten konstant ist. So z.B. bei einem Doppelkegelbrenner nach dem Stand der Technik wie in Fig. 1a dargestellt.

In diesem beispielhaft zu verstehenden Längsschnitt durch einen Doppelkegelbrenner 1, wie er z.B. aus der EP 0 321 809 bekannt ist, ist der obere Spalt 7 zwischen den beiden konischen Brennerschalen 8 und 9 erkennbar. Die Verbrennungsluft 23 tritt durch diesen Spalt 7 an den über die Brennerlänge verteilten Brennstoffdüsen 6 vorbei in den Innenraum 22, wobei der Brennstoff von der vorbeiströmenden Luft 23 erfasst und umschlossen wird. Im Innenraum 22 des Brenners 1 strömt der Verbrennungsluftstrom unter Ausbildung einer sich in Strömungsrichtung ausbreitenden kegelförmigen Brennstoffsäule entlang der Stomlinien 5. Das Brennstoff/Luft-Gemisch gelangt dann in den Brennraum 2, wo es an einer Flammfront 3 entzündet. Die Strömung im Brennerinnenraum 22 bis zur Flammenfront 3 folgt dabei den Stromlinien wie in Fig. 1a dargestellt.

Bei einem derartigen Doppelkegelbrenner ist die Verzugszeit τ, die zwischen der Eindüsung an den Brennstoffdüsen 6 bis zur Entzündung an der Flammfront 3 verstreicht, nahezu konstant für alle Positionen der Brennstoffdüsen, wie dies in Fig. 1b schematisch dargestellt ist (die Koordinate x erstreckt sich dabei vom Ausgang 10 des Brenners 1 zu dessen hinterem Ende, d. h. zur Brennerbasis 27, d.h. in der Figur 1 a von rechts nach links). Es kann mit anderen Worten keine systematische Variation der Verzugszeiten τ in Funktion der Brennstoffdüsenposition entlang des Brenners 1 beobachtet werden (z.B. kürzere Verzugszeiten für Düsen 6 nahe beim Brenneraustritt 10), sondern vielmehr eine mehr oder weniger zufällig erscheinende, um einen Mittelwert nur wenig schwankende Verteilung als Funktion des Eindüsungsortes x.

Wie in Fig. 2 dargestellt, wird nun vorgeschlagen, anstelle des bisher im wesentlichen konstanten Zeitverzugs von der Brennstoffeindüsung 6 bis zur Flammfront 3 eine Verteilung der Verzugszeit über die Brennerlänge einzustellen. Die Verteilung wird in einer ersten Wahl so eingestellt, dass die Verzugszeiten τ um eine Verzugszeitendifferenz Δτ linear variiert, und zwar von einem Minimum τₘₐₓ-Δτ zum Maximum im hinteren Brennerbereich von τₘₐₓ linear zunehmend.

In einer zweidimensionalen Darstellung ist in Fig. 3 die Brennerstabilität als Funktion der Parameter Δτ (x-Achse) und τₘₐₓ (y-Achse) für eine Verzugszeitverteilung wie in Fig. 2 angegeben. Grundsätzlich zeigt sich, dass sowohl Veränderungen im Maximalwert als auch Variationen in der Zeitverzugsstreuung die Stabilität des Brenners stark beeinflussen können. Als einzelne Messwerte sind dabei exemplarisch drei Werte für das Verhalten bei verschiedenen Strömungsgeschwindigkeiten im Brenner angegeben: für niedrige Strömungsgeschwindigkeit 17, für mittlere Strömungsgeschwindigkeit 18, und für hohe Strömungsgeschwindigkeit 19. Allgemein zeigt es sich, dass sich zwei grundsätzlich instabile, in Fig. 3 schraffierte Bereiche ausbilden. Auf der einen Seite ein instabiler Bereich 16 kurzer Verzugszeiten. Fast unabhängig von der Wahl von Δτ ist der Brenner hier akustisch nicht stabil für derart hohe Strömungsgeschwindigkeiten. Ein zweiter, inselartiger Bereich 13 instabilen Verhaltens findet sich für niedrige Geschwindigkeiten, d.h. hohe Werte von τₘₐₓ, und für kleine Werte von Δτ.

Grundsätzlich ist erkennbar, dass sich die Stabilität eines Brenners, der mit seinen typischen Betriebswerten meist nahe der Insel 13 arbeitet, sowohl durch eine Erhöhung der Strömungsgeschwindigkeit gemäss Pfeil 15 stabilisiert werden kann, als auch durch eine Erhöhung der Verzugszeitendifferenz Δτ, d.h. durch eine Verschiebung des Betriebspunktes in der Graphik gemäss Pfeil 14 nach rechts. Da aus praktischen Gründen der Wert von τₘₐₓ nicht einfach immer in den stabilen niedrigen Bereich gemäss 15 verschoben werden kann (vgl. unten), ist eine Verschiebung mittels Einstellung erhöhter Verzugszeitendifferenzen Δτ d.h. über stärker gespreizte Verzugszeiten, oftmals eine effiziente und realisierbare Alternative. Typischerweise liegt der Betriebspunkt für den Betrieb einer Gasturbine bei Grundlast beim in Fig. 3 angegebenen Punkt 19. Dieser Punkt liegt im Grenzbereich zwischen stabiler und instabiler Verbrennung und kann grundsätzlich sowohl durch Variationen im Maximalwert, als auch durch eine Veränderung der Streuung stabilisiert werden. Variationen im Maximalwert hängen im allgemeinen zusammen mit unterschiedlichen Strömungsgeschwindigkeiten im Brenner, also mit Leistungsvariationen. Diese sind im allgemeinen durch den Betrieb der Gasturbine gegeben und lassen sich bei bestehenden Gasturbinenausführungen häufig nur schwer beeinflussen.

Typischerweise liegen die Verzugszeiten bei Brennern im Bereich von τ = 5-50 ms, bei Doppelkegelbrennern normalerweise im Bereich von 5-15 ms bei Strömungsgeschwindigkeiten von 10-50 m/s. Bei Vierschlitzbrennern mit nachgeschalteter Mischstrecke liegen die Verzugszeiten normalerweise im Bereich von 5 - 50 ms bei Strömungsgeschwindigkeiten von 10-100 m/s. Δτ kann nun in einem weiten Bereich variiert werden, typischerweise erweisen sich Variationen von Δτ = 0.5 τₘₐₓ oder darüber als besonders vorteilhaft, sowohl bei Doppelkegelbrennern als auch bei Vierschlitzbrennern mit nachgeschalteter Mischstrecke.

Technisch realisieren lässt sich eine derartige Verteilung an einem als Ausführungsbeispiel dienenden Doppelkegelbrenner wie bereits in Fig. 1 dargestellt über eine Brennstoffeinspritzung in den Verbrennungsluftstrom 23 mittels einer Brennstofflanze 24, wie sie in Fig. 4 dargestellt ist. Die Brennstofflanze 24 ragt von der Brennerbasis 27 ausgehend in den Innenraum 22 des Doppelkegelbrenners 1. Die Brennstofflanze ist im wesentlichen auf der Achse des Doppelkegelbrenners 1 angeordnet, weist eine zylindrische Form auf, sowie auf ihrer radialen Oberfläche verteilte Brennstoffeindüsungslöcher 25. Die Brennstoffeindüsungslöcher 25 sind über die Länge der Brennstofflanze 24 verteilt. Ausserdem sind die Löcher 25 auch auf dem Umfang verteilt, entweder in Form von Ringen, oder, wie in Fig. 4 dargestellt, in versetzter Form. In diesem Fall lässt sich bei entsprechender Wahl des Eindüsungsortes und der Brennstoffeindringtiefe die Verzugszeitsstreuung nahezu beliebig einstellen. Auch verschiedene Stromlinien 5 innerhalb des Brenners 1 können angespiesen werden. Die maximale in einem derartigen Brenner 1 auftretende Verzugszeit τₘₐₓ ist, wie in Fig. 4 angegeben, durch das Verhältnis des maximalen Abstands L zwischen Brennstoffeindüsung und Flammenfront 3 zur Strömungsgeschwindigkeit U im Brenner gegeben. Der maximale Abstand L ist dabei üblicherweise die Distanz zwischen am nächsten an der Brennerbasis 27 angeordneter Brennstoffdüse 6 und der Flammenfront 3. Betrachtet man nun Brennstoff, welcher über die Brennstoffeindüsungslöcher 25 der Brennstofflanze 24 in den Verbrennungsluftstrom 23 eingedüst wird, so zeigt sich, dass über den Abstand von zwei Brennstoffeindüsungslöchern 25 ein Zeitverzug Δτ zustande kommt, welcher dem Verhältnis aus Abstand ΔL zwischen zwei Brennstoffeindüsungslöchern 25 und der Strömungsgeschwindigkeit U des Verbrennungsluftstroms 23 im Brenner 1 entspricht (Δτ = ΔL/U). Auf diese Weise kann durch die Verteilung der Löcher 25 das gewünschte Verteilungsprofil 12 eingestellt werden. Dabei ist insbesondere eine Streuung der Verzugszeit anzustreben, die den halben Maximalwert erreicht oder überschreitet, Δτ ≥ 0.5 τₘₐₓ. Je nachdem, in welchem Masse thermoakustische Schwingungen bei einem bestimmten Betriebszustand effektiv ein Problem darstellen, kann dabei das Verhältnis von über Brennstoffdüsen 6 bei den Lufteintrittsschlitzen 7 eingedüstem Brennstoff zu über die Brennstoffeindüsungslöcher 25 eingedüstem Brennstoff situativ eingestellt und geregelt werden. Auf jeden Fall ist vorgesehen, dass der über die Brennstofflanze 24 eingedüste Brennstoff den Brennstoff, welcher über die Brennstoffdüsen 6 eingedüst wird, wenigstens teilweise ersetzt.

Als wichtig in bezug auf die Verhinderung von thermoakustischen Schwingungen erweist sich insbesondere die maximale Streuung Δτ, während die Verteilungsfunktion von τ in der Regel eher eine untergeordnete Rolle spielt. Bereits ein geringer Anteil von im Bereich von 5 - 30% des Gesamtbrennstoffmassenstromes, welcher über die Lanze eingedüst wird, kann genügen, um durch die Streuung die Flamme zu stabilisieren.

Die maximale Weite, über welche eine Verteilung 12 einstellbar ist, ist dabei im wesentlichen durch die Länge der Brennstofflanze 24 vorgegeben. Zufriedenstellende Ergebnisse in bezug auf die Vermeidung von thermoakustischen Schwingungen lassen sich mit Brennstofflanzen 24 erreichen, welche wenigstens bis in die Hälfte des kegelförmigen Abschnittes des Brenners reichen, die Lanze 24 ist aber vorzugsweise länger und erstreckt sich über 3/4 der Länge des Brenners oder sogar über die gesamte Länge des Brenners. Grundsätzlich kann sich die Lanze bis zu dem Ort erstrecken, an welchem im Vormischbetrieb die Flammenfront 3 lokalisiert ist.

Vorteilhafterweise wird die Brennstofflanze 24 gleichzeitig als Pilotlanze verwendet, das heisst die Brennstofflanze 24 weist ausserdem die Möglichkeit auf, für den pilotierten Betrieb im unteren Lastbereich eine Diffusionsflamme möglichst nahe an der beim Vormischbetrieb vorhandenen Flammenposition zu erzeugen. Oder es kann eine Lanze verwendet werden, welche für den Ölbetrieb des Vormischbrenners vorgesehen ist. Geeignet ist zum Beispiel eine verlängerte Pilotlanze, wie sie z. B. in den Schriften EP-A2-0 788 445 für den Fall eines Doppelkegelbrenners, in WO 93/17279 für den Fall eines umgekehrten Doppelkegelbrenners mit zylindrischer Aussenform sowie in EP-A2-0 833 105 für den Fall eines umgekehrten Doppelkegelbrenners mit zylindrischer Aussenform und nachgeschalteter Mischstrecke beschrieben wird. Zwei beispielhafte verschiedene Ausführungsformen eines umgekehrten Doppelkegelbrenners gemäss der vorliegenden Erfindung sind in den beiden Fig. 6 und Fig. 7 dargestellt. In bezug auf die Geometrie und die Dimensionierung einer derartigen Pilotlanze sei insbesondere der Offenbarungsgehalt der EP-A2-0 788 445 explizit in diese Anmeldung eingeschlossen.

Die Brennstofflanze 24 wird vorteilhafterweise in Form von ineinandergeschachtelten, konzentrischen zylindrischen Rohren ausgebildet, wobei im zentralen Rohr mit kleinsten Durchmesser der Pilotbrennstoff (gasförmig oder flüssig) respektive der Ölbrennstoff strömt im Falle von pilotiertem Betrieb respektive Ölbetrieb, während im Zwischenraum zwischen äusserstem Rohr und nächst innenliegendem Rohr der Brennstoff zu Eindüsung über die Brennstoffeindüsungslöcher 25 zugeführt wird. Es ist auch möglich, die einzelnen Brennstoffeindüsungslöcher 25 in individuell ansteuerbare Gruppen aufzuteilen, um gegebenenfalls die Verteilung 12 variabel und den Betriebsverhältnissen des Vormischbrenners einstellen respektive regeln zu können.

Ein weiteres Ausführungsbeispiel ist in Fig. 5 dargestellt. Es handelt sich hier um einen Vierschlitzbrenner, d. h. um einen Vormischbrenner, welcher vier konische Elemente aufweist und damit vier Lufteintrittsschlitze 7. Der Brenner weist ausserdem eine nachgeschaltete Mischstrecke 26 auf, welche zylindrisch ausgebildet ist und ausserdem in Fig. 5 nicht dargestellte, in Strömungsrichtung verlaufende Übergangskanäle aufweist. Ein derartiger Brenner ist beispielsweise in der EP-A2-0 704 657 und in der EP-A2-0 780 629 dargestellt. Auch bei derartigen Brennern ergibt sich eine ähnliche Problematik, nämlich dass die Verzugszeitstreuung bei der Brennstoffeindüsung über die Brennstoffdüsen 6 klein ist im Vergleich zur Maximalwert τₘₐₓ. Die Brennstofflanze 24 ragt in diesem Fall nicht nur über die Länge des konischen Abschnittes in den Brenner, sondern noch weit in den Mischkanal 26 hinein. Grundsätzlich ist es auch in diesem Fall erstrebenswert, die Brennstofflanze so lang zu gestalten, dass wenigstens eine Zeitverzögerung Δτ erreicht wird, welche den halben Maximalwert erreicht oder überschreitet, d. h. Δτ ≥ 0,5 τₘₐₓ. Dies bedeutet, dass die Lanze 24 eine Länge aufweisen sollte, welche wenigstens der Hälfte der Länge von konischen Anteil + Mischstrecke 26 entspricht. Infolge der grossen Länge der Brennstofflanze 24 kann die Verzugszeitstreuung in einem weiten Bereich variiert werden, was ein stabiles Brennerverhalten über einen erweiterten Betriebsbereich erlaubt.

### BEZEICHNUNGSLISTE

- 1: Doppelkegelbrenner
- 2: Brennraum
- 3: Flammfront
- 4: Wand des Brennraums
- 5: Stromlinien des Brennstoff/Luft Gemisches
- 6: Brennstoffdüsen
- 7: Spalt zwischen den konischen Brennerschalen
- 8: Innere konische Brennerschale bei 7
- 9: Äussere konische Brennerschale bei 7
- 10: Vorderes Ende des Doppelkegelbrenners
- 11: Konstanter Zeitverzug
- 12: Zeitverzugsverteilung
- 13: Unstabiler Bereich hoher Verzugszeiten
- 14: Stabilisierende Verschiebung nach grossen Verteilungsbreiten
- 15: Stabilisierende Verschiebung nach kurzen Verzugszeiten
- 16: Instabiler Bereich kurzer Verzugszeiten
- 17: Verhalten bei niedriger Strömungsgeschwindigkeit
- 18: Verhalten bei mittlerer Strömungsgeschwindigkeit
- 19: Verhalten bei hoher Strömungsgeschwindigkeit
- 21: Einstellbarer Zeitverzugsbereich
- 22: Innenraum
- 23: Verbrennungsluftstrom
- 24: Pilotlanze
- 25: Löcher in Pilotlanze, Brennstoffeindüsungslöcher
- 26: nachgeschaltete Mischstrecke
- 27: Brennerbasis

## Patentansprüche

1. Verfahren zum Einspritzen von Brennstoff in einen Brenner (1), welcher Brenner (1) einen von wenigstens einer Schale (8,9) umschlossenen Innenraum (22) umfasst, bei welchem Brennstoff durch Brennstoffdüsen (6) in einen im Innenraum (22) strömenden Verbrennungsluftstrom (23) eingedüst wird, das entstehende Brennstoff/Luft-Gemisch innerhalb einer Verzugszeit (T) zu einer Flammfront (3) in einen Brennraum (2) strömt, und dort entzündet, wobei der Brennstoff wenigstens teilweise mittels von der Brennerbasis (27) im Wesentlichen in Richtung des Brennraums (2) in den Innenraum (22) ragende Mittel (24) über wenigstens zwei über die Länge der Mittel (24) verteilte Brennstoffeindüsungslöcher (25) in den Verbrennungsluftstrom (23) eingedüst wird wobei der Brenner (1) über eine stromab des Innenraums (22) angeordnete nachgeschaltete Mischstrecke (26) verfügt, wobei die Verzugszeit (T) zwischen Eindüsung des Brennstoffs und dessen Verbrennung an der Flammenfront (3) derart unterschiedlich ist, dass eine Zeitverzugsverteilung (12) über die Brennerlänge (x) von der Brennerbasis (27) zum Brennerende (10) hin vom Maximalwert Tₘₐₓ um eine maximale Verzugsdifferenz (ΔT) abnehmend zu einem Minimalwert beim Brennerende (10) von Tₘₐₓ - ΔT gestaltet ist, wobei die Verzugsdifferenz (ΔT) im Bereich von 10-90% des Maximalwerts (Tₘₐₓ) ist, **dadurch gekennzeichnet, dass** die Mittel (24) weit in die Mischstrecke (26) hineinragen.

2. Verfahren nach Anspruch 1, **dadurch gekennzeichnet, dass** durch verschiedene Brennstoffeindüsungslöcher (25) Brennstoff in verschiedene Stromlinien (5) innerhalb des Brenners (1) eingedüst wird.

3. Verfahren nach Anspruch 1, **dadurch gekennzeichnet, dass** der Brennstoff derart eingedüst wird, dass die Zeitverzugsverteilung (12) über die Brennerlänge (x) zum Brennerende (10) hin vom Maximalwert Tₘₐₓ um eine maximale Verzugsdifferenz (ΔT) im Wesentlichen linear abnehmend zu einem Minimalwert beim Brennerende (10) von Tₘₐₓ - ΔT gestaltet ist.

4. Verfahren nach Anspruch 1, **dadurch gekennzeichnet, dass** die Verzugsdifferenz (ΔT) im Bereich von mehr als 50 % des Maximalwerts (Tₘₐₓ) liegt.

5. Brenner (1) zur Durchführung des Verfahrens nach einem der Ansprüche 1 bis 4, umfassend einen von wenigstens einer Schale (8,9) umschlossenen Innenraum (22), bei welchem Brenner (1) Brennstoff durch an den Brennerschalen (8,9) angeordnete Brennstoffdüsen (6) in einen im Innenraum (22) strömenden Verbrennungsluftstrom (23) eingedüst wird, das entstehende Brennstoff/Luft-Gemisch innerhalb einer Verzugszeit (T) zu einer Flammfront (3) in einen Brennraum (2) strömt und dort entzündet, und umfassend von der Brennerbasis (27) im wesentlichen in Richtung des Brennraums (2) in den Innenraum (22) ragende Mittel (24) mit Brennstoffeindüsungslöchern (25), wobei die Mittel (24) mindestens zwei uber die Lange der Mittel (24) verteilte Brennstoffeindüsungslöcher (25) aufweisen, über welche Brennstoffeindüsungslöcher (25) ein Brennstoff in den Verbrennungsluftstrom (23) derart eindüsbar ist, dass die Verzugszeit (T) zwischen Eindüsung des Brennstoffs und dessen Verbrennung an der Flammenfront (3) unterschiedlich ist, wobei der Brenner (1) über eine stromab des Innenraums (22) angeordnete nachgeschaltete Mischstrecke (26) verfügt, **dadurch gekennzeichnet, dass** die Mittel (24) weit in die Mischstrecke (26) hineinragen.

6. Brenner (1) nach Anspruch 5, **dadurch gekennzeichnet, dass** es sich bei den Mitteln (24) um eine Brennstofflanze handelt, welche im Wesentlichen auf der Achse des Brenners (1) angeordnet ist.

7. Brenner (1) nach Anspruch 6, **dadurch gekennzeichnet, dass** die Brennstofflanze (24) im wesentlichen zylindrischen Querschnitt aufweist, wobei die Brennstoffeindüsungslöcher (25) sowohl in Bezug auf die Länge der Brennstofflanze (24) als auch in Bezug auf deren umfangsmässige Anordnung auf der Brennstofflanze (24) verteilt sind.

8. Brenner (1) nach einem der Ansprüche 5 bis 7, **dadurch gekennzeichnet, dass** durch verschiedene Brennstoffeindüsungslöcher (25) Brennstoff in verschiedene Stromlinien (5) innerhalb des Brenners (1) eindüsbar ist.

9. Brenner (1) nach einem der Ansprüche 5 bis 8, **dadurch gekennzeichnet, dass** es sich bei den Mitteln (24) um eine Pilotlanze für den pilotierten Betrieb des Brenners handelt.

10. Brenner (1) nach einem der Ansprüche 5 bis 9, **dadurch gekennzeichnet, dass** es sich beim Brenner (1) um einen Kegelbrenner, insbesondere um einen Doppelkegelbrenner, handelt, bei welchem der Brenner (1) aus mindestens zwei aufeinander positionierten hohlen Teilkegelkörpern (8,9), welche in Strömungsrichtung eine zunehmende Kegelneigung aufweisen, und welche Teilkegelkörper (8,9) zueinander versetzt angeordnet sind, so dass die Verbrennungsluft (23) durch einen Spalt (7) zwischen den Teilkegelkörpern (8,9) in den Innenraum (22) strömt, gebildet wird.

11. Brenner (1) nach Anspruch 10, **dadurch gekennzeichnet, dass** es sich um einen Vierschlitzbrenner handelt.

12. Brenner (1) nach einem der Ansprüche 5 bis 11, **dadurch gekennzeichnet, dass** die Brennstoffeindüsungslöcher (25) in Gruppen aufgeteilt sind, wobei jeweils eine Gruppe von Brennstoffeindüsungslöchern (25) derart angeordnet ist, dass alle Düsen (25) der Gruppe einen bestimmten Bereich der Flammfront (3) mit unterschiedlichem Zeitverzug (T) speisen.

13. Brenner (1) nach einem der Ansprüche 5 bis 12, **dadurch gekennzeichnet, dass** die Brennstoffeindüsungslöcher (25) als Gruppen individuell angesteuert werden.

## Claims

1. A method for injecting fuel into a burner (1), which burner (1) comprises an inner space (22) enclosed by at least one shell (8, 9), in which fuel is injected through fuel nozzles (6) into a combustion air flow flowing in the inner space (22), the fuel/air mixture formed flows within a delay time (T) to a flame front (3) into a combustion chamber (2) and ignites there, wherein the fuel is injected, at least partially, through means (24) projecting from the burner base (27) essentially in the direction of the combustion chamber (2) into the inner space (22) via at least two fuel injection holes (25) distributed over the length of the means (24), wherein the burner (1) has a mixing section (26) arranged downstream of the inner space (22), wherein the delay time (T) between the injection of the fuel and its combustion on the flame front (3) varies to the extent that a partial delay distribution (12) takes place over the burner length (x) from the burner base (27) to the burner end (10), reducing from the maximum value Tₘₐₓ by a maximum delay difference (ΔT) to a minimum value at the burner end (10) of Tₘₐₓ - ΔT, and wherein the delay difference (ΔT) ranges from 10-90% of the maximum value (Tₘₐₓ), **characterised in that** the means (24) project far into the mixing section (26).

2. The method according to Claim 1, **characterised in that** fuel is injected into different flow lines (5) inside the burner (1) through different fuel injection holes (25).

3. The method according to Claim 1, **characterised in that** the fuel is injected in such a manner that the partial delay distribution (12) takes place over the burner length (x) to the burner end (10) reducing essentially linearly by a maximum delay difference (ΔT) from the maximum value Tₘₐₓ to a minimum value at the burner end (10) of Tₘₐₓ - ΔT.

4. The method according to Claim 1, **characterised in that** the delay difference (ΔT) lies within the range of over 50% of the maximum value (Tₘₐₓ).

5. A burner (1) for implementing the method according to any one of Claims 1 to 4, comprising an inner space (22) enclosed by at least one shell (8, 9), in which burner (1) fuel is injected through fuel nozzles (6) arranged on the burner shells (8, 9) into a combustion air flow (23) flowing in the inner space (22), the fuel/air mixture formed flows within a delay time (T) to a flame front (3) into a combustion chamber (2), and ignites there, and comprising means (24) with fuel injection holes (25) projecting from the burner base (27) essentially in the direction of the combustion chamber (2) into the inner space (22), wherein the means (24) have at least two fuel injection holes (25) distributed over the length of the means (24), through which fuel injection holes (25) a fuel can be injected into the combustion air flow (23) so that the delay time (T) between injection of the fuel and its combustion on the flame front (3) is different, and wherein the burner (1) has a mixing section (26) arranged downstream from the inner space (22), **characterised in that** the means (24) project far into the mixing section (26).

6. The burner (1) according to Claim 5, **characterised in that** the means (24) consist of a fuel lance which is arranged essentially on the axis of the burner (1).

7. The burner (1) according to Claim 6, **characterised in that** the fuel lance (24) has an essentially cylindrical cross-section, wherein the fuel injection holes (25) are distributed in relation to the length of the fuel lance (24) and in relation to its circumferential arrangement on the fuel lance (24).

8. The burner (1) according to any one of Claims 5 to 7, **characterised in that** fuel can be injected through different fuel injection holes (25) into different flow lines (5) inside the burner (1).

9. The burner (1) according to any one of Claims 5 to 8, **characterised in that** the means (24) comprise a pilot lance for the piloted operation of the burner.

10. The burner (1) according to any one of Claims 5 to 9, **characterised in that** the burner (1) is a cone burner, in particular a double cone burner, in which the burner (1) is formed from at least two hollow partial cone bodies (8, 9) positioned one on top of the other, which partial cone bodies (8, 9) are arranged offset to each other so that the combustion air (23) flows through a gap (7) between the partial cone bodies (8, 9) into the inner space (22).

11. The burner (1) according to Claim 10, **characterised in that** it is a four-slot burner.

12. The burner (1) according to any one of Claims 5 to 11, **characterised in that** the fuel injection holes (25) are divided into groups, wherein each group of fuel injection holes (25) is arranged so that all the nozzles (25) of the group feed a certain area of the flame front (3) with a variable time delay (7).

13. The burner (1) according to Claim 12, **characterised in that** the fuel injection holes (25) are individually controlled.

## Revendications

1. Procédé d'injection de carburant dans un brûleur (1), ce brûleur (1) comprenant un espace interne (22) entouré d'au moins une coque (8, 9), dans lequel le carburant est introduit par des buses de carburant (6) dans un débit d'air de combustion (23) s'écoulant dans l'espace interne (22), le mélange carburant/air qui en résulte s'écoule, pendant un temps de retard (T) vers un front de flammes (3) dans une chambre de combustion (2) et y est allumé, le carburant étant introduit dans l'air de combustion (23) au moins partiellement à l'aide de moyens (24) dépassant dans l'espace interne (22) à partir de la base du brûleur (27) globalement dans la direction de la chambre de combustion (2) par au moins deux trous d'introduction de carburant (25) répartis sur la longueur des moyens (24), le brûleur (1) disposant d'une portion de mélange (26) disposée en aval de l'espace interne (22), le temps de retard (T) entre l'introduction du carburant et sa combustion au niveau du front de flammes (3) étant différent de façon à ce qu'une répartition du retard temporel (12) sur la longueur du brûleur (x) de la base du brûleur (27) vers l'extrémité du brûleur (10) soit conçue à partir de la valeur maximale Tₘₐₓ autour d'une différence de retard (ΔT) maximale, en diminuant vers une valeur minimale à l'extrémité du brûleur (10) égale à Tₘₐₓ - ΔT, la différence de retard (ΔT) étant de l'ordre de 10 à 90 % de la valeur maximale (Tₘₐₓ), **caractérisé en ce que** les moyens (24) dépassent loin dans la portion de mélange (26).

2. Procédé selon la revendication 1, **caractérisé en ce que** le carburant est introduit dans différentes lignes d'écoulement (5) à l'intérieur du brûleur (1) à travers différents trous d'introduction de carburant (25).

3. Procédé selon la revendication 1, **caractérisé en ce que** le carburant est introduit de façon à ce que la répartition du retard temporel (12) sur la longueur du brûleur (x) en direction de l'extrémité du brûleur (10) est conçue à partir de la valeur maximale Tₘₐₓ autour d'une différence de retard (ΔT) maximale, en diminuant de manière linéaire vers une valeur minimale à l'extrémité du brûleur (10) égale à Tₘₐₓ - ΔT.

4. Procédé selon la revendication 1, **caractérisé en ce que** la différence de retard (ΔT) est de l'ordre de plus de 50 % de la valeur maximale (Tₘₐₓ).

5. Brûleur (1) pour la réalisation du procédé selon l'une des revendications 1 à 4, comprenant un espace interne (22) entouré par au moins une coque (8, 9), dans le carburant étant introduit dans ce brûleur (1) à travers des buses de carburant (6) disposées sur les coques du brûleur (8, 9) dans un débit d'air de combustion (23) s'écoulant dans l'espace interne (22), l'air carburant/mélange qui en résulte s'écoule, à l'intérieur d'un temps de retard (T), vers un front de flammes (3) vers une chambre de combustion (2) et y est allumé et comprenant, à partir de la base du brûleur (27), globalement en direction de la chambre de combustion (2), des moyens (24) dépassant dans l'espace interne (22) avec des trous d'introduction de carburant (25), les moyens (24) comprenant au moins deux trous d'introduction de carburant (25) répartis sur la longueur des moyens (24), un carburant pouvant être introduit dans le débit d'air de combustion (23) par l'intermédiaire de ces trous d'introduction de carburant (25) de façon à ce que le temps de retard (T) soit différent entre l'introduction du carburant et sa combustion au niveau du front de flammes (3), le brûleur (1) disposant d'une portion de mélange (26) disposée en aval de l'espace interne (22), **caractérisé en ce que** les moyens (24) dépassent loin dans la portion de mélange (26).

6. Brûleur (1) selon la revendication 5, **caractérisé en ce que** les moyens (24) sont une lance de carburant qui est disposée globalement sur l'axe du brûleur (1).

7. Brûleur (1) selon la revendication 6, **caractérisé en ce que** la lance de carburant (24) présente une section transversale essentiellement cylindrique, les trous d'introduction de carburant (25) étant répartis aussi bien par rapport à la longueur de la lance de carburant (24) que par rapport à sa disposition circonférentielle sur la lance de carburant (24).

8. Brûleur (1) selon l'une des revendications 5 à 7, **caractérisé en ce que** le carburant peut être introduit dans différentes lignes d'écoulement (5) à l'intérieur du brûleur (1) par différents trous d'introduction de carburant (25).

9. Brûleur (1) selon l'une des revendications 5 à 8, **caractérisé en ce que** les moyens (24) sont une lance pilote pour le fonctionnement piloté du brûleur.

10. Brûleur (1) selon l'une des revendications 5 à 9, **caractérisé en ce que** le brûleur (1) est un brûleur conique, plus particulièrement d'un brûleur à double cône dans lequel le brûleur (1) est constitué d'au moins deux corps coniques partiels (8, 9) creux positionnés l'un sur l'autre, qui présentent une inclinaison conique augmentant dans la direction de l'écoulement et ces corps coniques partiels (8, 9) étant disposés de manière décalée entre eux, de façon à ce que l'air de combustion (23) s'écoule à travers l'interstice (7) entre les corps coniques partiels (8, 9) dans l'espace interne (22).

11. Brûleur (1) selon la revendication 10, **caractérisé en ce qu'**il s'agit d'un brûleur à quatre fentes.

12. Brûleur (1) selon l'une des revendications 5 à 11, **caractérisé en ce que** les trous d'introduction de carburant (25) sont divisés en groupes, un groupe de trous d'introduction de carburant (25) étant disposé de façon à ce que toutes les buses (25) alimentent une zone déterminée du front de flammes (3) avec un retard temporel (T) différent.

13. Brûleur (1) selon la revendication 12, **caractérisé en ce que** les trous d'introduction de carburant (25) sont commandés individuellement en tant que groupes.
